# EUROPÄISCHE PATENTSCHRIFT

(11) **EP 2 316 776 B1**
(45) Veröffentlichungstag und Bekanntmachung des Hinweises auf die Patenterteilung: **09.10.2019**
(21) Anmeldenummer: 10183872.0
(22) Anmeldetag: 04.06.2007
(51) Int. Cl.: B66B 5/18

(54) **Verfahren zur Inbetriebnahme einer Aufzugsanlage**
Method for placing into operation an elevator system
Procédé pour la mise en service d'un système d'ascenseur

(30) Priorität: 19.06.2006 EP 06115686
(43) Veröffentlichungstag der Anmeldung: 04.05.2011
(62) Teilanmeldung aus: 07109524.4
(73) Patentinhaber: Inventio AG, 6052 Hergiswil (CH)
(72) Erfinder: Grundmann, Steffen, Dr., 8906 Bonstetten (CH); Gremaud, Nicolas, 8805 Richterswil (CH)

(56) Entgegenhaltungen:
- EP-A1- 0 640 552
- EP-A1- 1 167 269
- WO-A-2005/068337
- WO-A1-2004/071924
- US-A1- 2006 180 406

## Beschreibung

Die Erfindung betrifft ein Verfahren zur Inbetriebnahme einer Aufzugsanlage gemäss Oberbegriff des unabhängigen Patentanspruchs.

Eine Aufzugsanlage ist in einem Schacht eingebaut. Sie besteht im Wesentlichen aus einer Aufzugskabine, welche über Tragmittel mit einem Gegengewicht verbunden ist. Mittels eines Antriebes, der wahlweise auf die Tragmittel, direkt auf die Kabine oder direkt auf das Gegengewicht einwirkt, wird die Kabine entlang einer, im Wesentlichen vertikalen, Kabinenfahrbahn verfahren.

Derartige Aufzugsanlagen verfügen über mechanische Bremssysteme welche ein Halten der Kabine an einem beliebigen Ort ermöglichen, welche die Aufzugsanlage, bzw. deren bewegte Massen im Normalbetrieb bremsen können oder welche die Aufzugskabine in einem Fehlerfalle sicher anhalten können. Ein Halten an einem beliebigen Ort ist zum Beispiel ein Halten der Aufzugskabine auf einer Etage zum Zwecke des Ent- oder Beladens oder zum Warten auf einen nächsten Fahrbefehl. Ein Bremsen im Normalbetrieb ist beispielsweise Anhaltevorgang wenn die Kabine in eine Etage einfährt und das Bremsen im Fehlerfalle ist erforderlich, wenn beispielsweise eine Steuerung, der Antrieb oder Tragmittel versagen.

Bis heute waren für diese Anforderungen in der Regel zwei Bremssysteme verwendet, wovon eines am Antrieb selbst und das andere auf der Kabine angeordnet waren. Eine Prüfung dieser Systeme ist aufwendig, einerseits weil zwei Systeme geprüft werden müssen, andererseits weil für die Prüfung in der Regel vollbeladene Kabinen erforderlich sind. Dies ist insofern aufwändig, da eine Zuladung für die Kabine herbeitransportiert werden muss. Diese Last muss vielfach in kleinen Lastportionen transportiert werden und beim Test besteht ein Risiko von Beschädigung von Kabinenausstattungen durch verrutschen dieser Zuladung.

Aus unseren Anmeldungen EP1671912 und US2006/180406 sind nun Bremssysteme bekannt, welche anstelle von zwei Bremssystemen nur noch ein Bremssystem erfordern. Die gezeigte Aufzugsbremseinrichtung bremst und hält eine Aufzugskabine und die Aufzugsbremseinrichtung besteht aus einer Anzahl Bremseinheiten welche im Bedarfsfalle mit Bremsbahnen in Eingriff gebracht werden, wobei die Bremseinheit zu diesem Zwecke mindestens eine Bremsplatte an die Bremsbahn andrückt und eine Bremskraft erzeugt.

Dieses Bremssystem muss nun besonders sicher und trotzdem effizient geprüft werden können.

Aufgabe dieser Erfindung ist es dementsprechend ein Prüfverfahren zu entwerfen, welches eine effiziente und sichere Prüfung einer derartigen Bremseinrichtung ermöglicht. Eine Inbetriebnahme einer entsprechenden Aufzugsanlage soll einfach machbar sein. Vorzugsweise sollen mögliche Fehler frühzeitig erkannt werden können und wichtige Anlagedaten sollen verifiziert werden können.

Diese Aufgaben werden durch das Verfahren gemäß Anspruch 1 gelöst.

Durch eine Ermittlung des effektiven Reibwertes der Bremseinheit können Abweichungen früh erkannt werden und die Ermittlung erlaubt eine zuverlässige Aussage zur Funktionsfähigkeit der Bremseinheit. Durch entsprechende Ermittlung kann die Überwachung dauernd, das heisst bei jeder Verwendung verifiziert werden was eine besonders sichere Ausführung einer derartigen Bremseinheit ermöglicht.

In einer vorteilhaften Ausführung wird der effektive Reibwert der Bremseinheit (µe) mittels einer Bremskraftmesseinrichtung zum Messen einer Bremskraft und mittels einer Normalkraftmesseinrichtung zum Messen einer wirkenden Bremszustellkraft ermittelt. Dies ist besonders Vorteilhaft, da Kraftmessungen, beispielsweise unter Verwendung von Dehnmessstreifen kostengünstig ausgeführt werden können. Zudem kann ein effektiver resultierender Reibwert einer Bremseinheit unter Verwendung dieser Messgrössen sehr einfach ermittelt werden.

Eine Ausführungsvariante sieht vor, dass zur Ermittlung des effektiven Reibwertes (µe) der Bremseinheit die Bremseinheit mit der Bremsbahn zum Eingriff gebracht und mit kleiner wirkender Bremszustellkraft (FNw) zugestellt wird, und die Aufzugskabine mit geringer Geschwindigkeit Verfahren wird, wobei der Vorgang des Verfahrens solange fortgesetzt oder wiederholt wird, bis sich ein im Wesentlichen konstanter effektiver Reibwert der Bremseinheit (µe = FB / FNw) einstellt. Dies ist besonders vorteilhaft, da sich bei der Montage einer Aufzugsanlage Schmutz und Baustaub auf der Bremsbahn festsetzen kann. Dies beeinflusst einen Reibwert und damit auch eine resultierende Bremskraft. Mit der dargestellten Methode lässt sich dieser Schmutz wegreiben und der Erfolg der Reinigung kann mittels der Prüfung des Reibwertes kontrolliert werden. Gleichzeitig kann geprüft werden, ob der gemessene Reibwert einem Erfahrungswert entspricht. Dies ermöglicht eine Grobbewertung des eingesetzten Materials, beispielsweise ob richtiges Bremsbahnmaterial verwendet ist.

Eine sehr vorteilhafte Prüfvariante sieht vor, dass die Ermittlung des effektiven Reibwerts der Bremseinheit (µe) an der unbeladenen Aufzugskabine durchgeführt wird. Dies ist insofern wirtschaftlich interessant, da zum Zwecke der Prüfung einer Bremseinrichtung keine Zuladung verwendet werden muss. Der Zeitbedarf für den Transport von Prüfgewichten entfällt und ein Risiko der Beschädigung von Kabinenausstattung besteht nicht.

Eine hilfreiche Ausführungsvariante sieht vor, dass anhand des effektiven Reibwertes (µe) und einer mittels der Normalkraftmesseinrichtung ermittelten maximalen Bremszustellkraft (FNm) ein genügender Bremssicherheitsfaktor (SB) nachgewiesen wird. Ein Sicherheitsfaktor ist ein Kennzeichen für die Zuverlässigkeit einer Einrichtung bzw. die Sicherheit der Aufgabenerfüllung einer Einrichtung. Bei einer Bremseinrichtung ist ein solcher Bremssicherheitsfaktor besonders wichtig. Besonders vorteilhaft ist ein derartiges Prüfverfahren zur Prüfung einer Aufzugsbremseinrichtung gemäss den vorgängigen Ausführungen zur Inbetriebnahme einer Aufzugsanlage mit einer derartigen Aufzugsbremseinrichtung verwendet. Die Aufzugsanlage beinhaltet eine Aufzugskabine zum Transportieren einer Förderlast und ein Gegengewicht welches mittels Tragmitteln zur Aufzugskabine verbunden ist und einen Antrieb zum Antreiben von Aufzugskabine, Gegengewicht und Tragmittel, wobei sich Gegengewicht und Kabine in einem im Wesentlichen vertikalen Schacht gegengleich bewegen. Bei einer derartigen Aufzugsanlage ist die Beurteilung einer Aufzugsbremseinrichtung besonders schwierig, da ein komplexes Massensystem beteiligt ist. Das vorgeschlagene Prüfverfahren bietet hierbei eine effiziente und sichere Möglichkeit zur Inbetriebnahme einer Aufzugsanlage.

Eine Aufzugsanlage ist ein komplexes Massensystem und eine Aufzugsbremseinrichtung hat diesem komplexen Massensystem gerecht zu werden. Im Regelfall, das heisst bei normalen Betriebszuständen muss die Aufzugsbremseinrichtung einer Aufzugsanlage das gesamte Massensystem bzw. die abzubremsende Gesamtmasse (MG) zum Stillstand bringen. In einem "worst case", beispielsweise bei Versagen von Tragmitteln oder Tragstrukturen muss jedoch die Aufzugsbremseinrichtung die verbleibende Masse (MV), im Wesentlichen die Masse der leeren Aufzugskabine inklusive der Zuladung, sicher Bremsen und Halten können. Diese letztere Anforderung kann in einer Aufzugsanlage nicht real geprüft werden, da hierzu ein derartiger "worst case" , im Bereiche des Aufzugbaues auch als "Freifall" bezeichnet, herbeigeführt werden müsste.

Um demzufolge eine zuverlässige Aussage zur Sicherheit einer Aufzugsbremseinrichtung machen zu können - und eine derartige Aussage ist Bestandteil der Inbetriebnahme der Aufzugsanlage - müssen die beteiligten Massen bekannt sein. Die Erfindung schlägt nun hilfreiche Ausführungsvarianten zur Ermittlung dieser Massen vor.

Eine erste Ausführungsvariante sieht vor, dass die von der Aufzugsbremseinrichtung im "worst case" abzubremsende verbleibende Masse (MV) der Aufzugsanlage unter Eingabe eines zulässigen Gewichts (MF) der Förderlast und Eingabe eines Gewichts (MK) der leeren Aufzugskabine gerechnet (MV = MK+MF) wird. Dies ist einfach realisierbar und ist in stark standardisierten Aufzugsanlagen möglich, wo keine kundenspezifische Gestaltungen zugelassen wird.

Eine andere Ausführungsvariante sieht vor, dass die von der Aufzugsbremseinrichtung im "worst case" abzubremsende verbleibende Masse (MV) der Aufzugsanlage unter Eingabe des zulässigen Gewichts (MF) der Förderlast, eines wirkenden Massenanteiles des Antriebes (MA) und Messung einer Aufzugsbeschleunigung (ak) gerechnet wird, wobei Massenbestimmungen an der Aufzugsanlage wie, eine tatsächliche Unbalance (MB) der Aufzugsanlage, oder ein tatsächliches Gewicht (MT) der Tragmittel unter Verwendung der Bremskraftmesseinrichtung durchgeführt werden. Diese Variante ist vorteilhaft, wenn es sich um Kundenspezifische Aufzugsanlagen handelt, bei der beispielsweise Zusatzapparaturen, wie Bildgeräte, Klimageräte oder ähnliches oder Ausstattungsgegenstände wie Spiegel, Dekormaterialien oder ein Kundespezifischer Bodenbelag eingebaut werden. Dieses Verfahren erlaubt eine sichere Bestimmung der abzubremsenden Massen.

Die wirkenden Massenanteile des Antriebes (MA) sind durch den Antrieb definiert. Es handelt sich hierbei um die Trägheitsmassen des Antriebes inklusive zugehöriger Antriebsscheiben und Umlenkrollen. Diese rotatorischen Trägheitsmassen sind entsprechend dem Durchmesser der Antriebsscheibe auf einen äquivalenten linearen Massenanteil des Antriebes (MA) umgerechnet. Diese Werte sind in Anlagedokumenten ersichtlich oder in Form von Datentabellen einem Prüfgerät beigegeben.

Die tatsächliche Unbalance (MB) bezeichnet die Massendifferenz zwischen Gegengewicht und leerer Kabine. In der Regel wird diese Massendifferenz auf 50% der zulässigen Förderlast (MF) ausgelegt. Es sind aber auch andere Auslegungen dieser Unbalance bekannt. Diese Unbalance kann ermittelt werden, indem zuerst ein tatsächliches Gewicht (MT) der Tragmittel bestimmt wird. Dies erfolgt vorteilhafterweise durch Messung der Haltekraft (FB_{HT}) im ruhenden Zustand bei im obersten Halt (HT) parkierter Kabine und Messung der Haltekraft (FB_{HB}) im ruhenden Zustand bei einer im untersten Halt (HT) parkierten Kabine. Die Messung der Haltekräfte (FB_{HT}, FB_{HB}) erfolgt jeweils indem die Aufzugskabine im betreffenden Halt (zuoberst oder zuunterst) alleine durch die Bremseinrichtung festgehalten wird und die Haltekraft mittels der Bremskraftmesseinrichtung gemessen wird. Das tatsächliche Gewicht der Tragmittel kann aus der Differenz dieser zwei Messungen, nach der folgenden Formel bestimmt werden: ${Mass Tragmittel \left(MT\right) = \left(Haltekraft \left({FB}_{HT}\right)-Haltekraft \left({FB}_{HB}\right)\right) / 2 / g}_{_}$ wobei g die Erdbeschleunigung (9.81 m/s²) ist.

Die tatsächliche Unbalance (MB) kann beispielsweise aus der Summe dieser zwei Messungen, nach der folgenden Formel bestimmt werden: ${Masse Unbalance \left(MB\right) = \left(Haltekraft \left({FB}_{HT}\right)-Haltekraft \left({FB}_{HB}\right)\right) / 2 / g}_{_}$ wobei g wiederum die Erdbeschleunigung (9.81 m/s²) ist. Allenfalls muss bei dieser Bestimmung ein Gewicht (MZ) einer allfälligen Zuladung der Kabine (beispielsweise ein Installateur) berücksichtigt werden.

Das Gewicht der leeren Aufzugskabine (MK) kann nun ermittelt werden, indem beispielsweise mittels eines Beschleunigungssensors eine Eigenbeschleunigung (ak) der Aufzugskabine gemessen wird. Hierbei wird die leere Kabine im untersten Halt (HB) parkiert, dann wird die Bremseinrichtung geöffnet wodurch sich die leere Aufzugskabine selbstständig nach oben beschleunigt. Diese Beschleunigung (ak) und eine allfällige Restbremskraft (FB_{R}) wird gemessen und anschliessend wird die Bremse wiederum geschlossen.

Das tatsächliche Gewicht der leeren Aufzugskabine (MK) kann nun beispielsweise unter Verwendung der vorgenannten ermittelten oder bekannten Werte, nach der folenden Formel bestimmt werden: ${MK = \left(\left(MB-MT-MZ\right)*g-\left(MT+MZ+MA+MB\right)*ak-{FB}_{R}\right) / ak}_{_}$

Die von der Aufzugsbremseinrichtung im "worst case" abzubremsende verbleibende Masse (MV) kann nun gerechnet werden: ${MV = MK + MF}_{_} .$

Dieses Verfahren erlaubt eine sichere Ermittlung der tatsächlichen Massenanteile einer Aufzugsanlage.

Vorteilhafterweise wird eine maximal erforderliche Bremszustellkraft (FNe) unter Berücksichtigung der im "worst case" abzubremsenden Gesamtmasse(MV), des effektiven Reibwertes der Bremseinheit (µe), der Anzahl verwendeter Bremseinheiten (N), einer erforderlichen minimalen Verzögerung (ake) und eines Korrekturfaktors (KB1) bestimmt wird, wobei der Korrekturfaktor (KB) charakteristische Erfahrungswerte wie Bremsgeschwindigkeit, Verschmutzung oder zu erwartende Überlast berücksichtigt: ${FNe = KB 1 * MG * \left(ake+G\right) / \left(N*μe\right)}_{_}$

Dies erlaubt eine effektive Voraussage der erforderlichen Zustellkraft (FNe) bei geringem Aufwand. Die erforderlichen Messungen können von einer Person alleine durchgeführt werden, und es sind keine Testgewichte erforderlich.

Eine weiterführende Ausgestaltung sieht vor, dass die Bremseinheit mit einer maximalen Kraft zugestellt wird und mittels der Normalkraftmesseinrichtung die derart erreichbare maximale Bremszustellkraft (FNm) gemessen wird und diese maximale Bremszustellkraft (FNm) mit der maximal erforderlichen Bremszustellkraft (FNe) verglichen wird und der Nachweis genügender Bremsfunktion als erfüllt bezeichnet wird, wenn die maximale Bremszustellkraft (FNm) um den Sicherheitsfaktor (SB) grösser als die maximal erforderliche Bremszustellkraft (FNe) ist. Diese Ausführung erlaubt eine Aussage zu einer wirklich vorhandenen Sicherheit der Bremseinrichtung. Dies ergibt eine sehr sichere Bremseinrichtung.

Alternativ wird die Bremseinheit mit einer maximalen Kraft zugestellt und mittels der Normalkraftmesseinrichtung die derart erreichbare maximale Bremszustellkraft (FNm) gemessen und unter Berücksichtigung des effektiven Reibwertes der Bremseinheit (µe), der Anzahl verwendeter Bremseinheiten (N) und eines Korrekturfaktors (KB2), wobei der Korrekturfaktor (KB2) charakteristische Erfahrungswerte wie Bremsgeschwindigkeit oder Verschmutzung berücksichtigt, wird eine maximal mögliche Bremskraft ${FBm = KB 2 * 2 * FNm * N * μe}_{_}$ bestimmt.

Dies erlaubt eine direkte Aussage zur maximal möglichen Bremskapazität der eingesetzten Bremseinrichtung in einer bestimmten Aufzugsanlage.

Vorteilhafterweise wird, basierend auf der vorgängigen Aussage zur maximal möglichen Bremskraft (FBm), eine maximal erforderliche Bremskraft (FBe) unter Berücksichtigung der im "worst case" abzubremsenden Gewicht (MV), einer erforderlichen minimalen Verzögerung (ake) und eines Korrekturfaktors (KB2') bestimmt: ${FBe = KB 2 ′ * MV * \left(ake+G\right) .}_{_}$

Der Korrekturfaktor (KB2') berücksichtigt charakteristische Erfahrungswerte wie zu erwartende Überlast. Die maximal mögliche Bremskraft (FBm) wird nun mit der maximal erforderlichen Bremskraft (FBe) verglichen und der Nachweis genügender Bremsfunktion wird als erfüllt bezeichnet, wenn die maximal mögliche Bremskraft (FBm) um den Sicherheitsfaktor (SB) grösser als die maximal erforderliche Bremskraft (FBe) ist.

Diese Methode gibt einen umfassenden Überblick über die Bremssicherheit einer Aufzugsanlage.

In einer vorteilhaften Ausgestaltung des Verfahrens zur Inbetriebnahme einer Aufzugsanlage wird die Bremsfunktion im generellen verifiziert, indem die leere Kabine kontrolliert oder unkontrolliert, vorzugsweise in Aufwärtsrichtung beschleunigt wird, bis ein Fahrkurven- oder Geschwindigkeitsüberwachungssystem die Bremseinrichtung aktiviert und die Bremseinrichtung mittels zugehöriger Bremseinheit(en) die Kabine zum Stillstand bremst und im Stillstand hält. Während dem Abbremsvorgang werden die Bremszustellkräfte und Bremskräfte gemessen und ein aus diesen Messungen ermittelter Reibwert der Bremseinheit (µb) mit dem vorgängig ermittelten effektiven Reibwert der Bremseinheit (µe) verglichen. Die Inbetriebnahme der Bremseinrichtung wird als erfüllt bezeichnet, wenn der ermitteltem Reibwert (µb) im Wesentlichen mit dem effektiven Reibwert (µe), allenfalls unter Berücksichtigung des Korrekturfaktors (KB1, KB2), übereinstimmt. Der Vorteil dieser Ausgestaltung ist darin zu sehen, dass die Gesamtfunktion des Sicherheitssystems der Aufzugsanlage mit einfachen Mitteln von nur einer Person durchgeführt werden kann.

Eine weitere vorteilhafte Ausgestaltung des Inbetriebnahmeverfahrens sieht vor, dass eine korrekte Ausbalancierung eines Aufzugsystems unter Verwendung der Bremskraftmesseinrichtung vorgenommen oder verifiziert wird. Dies ist wirtschaftlich, da keine separaten Messinstrumente erforderlich sind.

Vorteilhafterweise wird die Ausbalancierung des Aufzugssystems vorgenommen, indem ein geforderter Ausbalancierfaktor in eine Auswerteeinheit eingegeben wird. Die tatsächliche Unbalance (MB) kann unter Verwendung der Bremskraftmesseinrichtung, wie vorgängig beschrieben ermittelt werden. Ein wirklicher Ausbalancierfaktor (Bw) wird bestimmt, indem die tatsächliche Unbalance (MB) in Relation zur zulässigen Zuladung (MF) der Aufzugskabine gesetzt wird.
Auf einfache Weise kann ein allenfalls erforderliches Zusatzgewicht als Differenz vom gefordertem Ausbalancierfaktor (Bg) minus wirklichem Ausbalancierfaktor (Bw) und Multiplikation mit der zulässigen Zuladung ermittelt werden, und das Gegengewicht kann mit diesem Zusatzgewicht beschwert oder bei negativem Ergebnis entsprechend entlastet werden. Der Vorteil dieser Ausführung ist, dass eine Ausbalancierung einfach, sicher und effizient kontrolliert und / oder korrigiert werden kann.

Vorteilhafterweise beträgt die Anzahl verwendeter Bremseinheiten 2 oder ein Mehrfaches von 2. Dies ist von Vorteil, da in der Regel zwei Bremsbahnen vorhanden sind und damit die Bremseinheiten symmetrisch auf die Bremsbahnen verteilt werden können. Es ist auch möglich anstelle von grossen Bremseinheiten mehrere kleine Bremseinheiten zu verwenden. Dies ist kostengünstig, da modulare Bremseinrichtungen zu einem System Zusammengeschalten werden können.

Vorteilhafterweise werden im Rahmen der Inbetriebnahme erfasste Kenngrössen der Bremseinheit, auf Übereinstimmung mit Vorgabewerten geprüft. Zwecks Prüfung einer Funktion im Normalbetrieb, werden diese Inbetriebnahmewerte, bzw. bei Inbetriebnahme ermittelte Kenngrössen gespeichert und eine laufende Zustandskontrolle wertet bei jedem Bremseinsatz der Bremseinrichtung im Normalbetrieb die Kennwerte aus. Die Zustandskontrolle vergleicht laufend ermittelte Kennwerte mit den Inbetriebnahmewerten und bei unerwarteten Abweichungen wird eine Neukalibrierung, eine Servicemitteilung oder eine Störungsmeldung generiert. Dies erlaubt eine Sicherstellung der Funktion der Bremseinrichtung über eine lange Zeit, und sie erlaubt eine Zielgerichtete Wartung.

Vorteilhafterweise sind als Kenngrösse der ermittelte effektive Reibwert (µe) verwendet. Alternativ oder ergänzend ist als Kenngrösse eine ermittelte Normalkraftkennlinie verwendet, welche als Funktion einer Zustellmesseinrichtung, bzw. eines Zustellweges gespeichert ist. Diese Kenngrössen sind Basisgrössen. welche eine sichere Aussage zur Bremsfähigkeit und damit zum Sicherheitszustand der Bremseinrichtung und damit der Aufzugsanlage ermöglichen.

In einer vorteilhaften Ausgestaltung wird eine korrekte Funktion der Bremskraftmesseinrichtung mittels Vergleiches einer gemessenen Bremskraft (FB) mit einer zum Bewegen der Aufzugskabine erforderlichen Antriebskraft (FA) überprüft, wobei zu diesem Zweck eine statische Bremskraft (FBst) bei stillstehender Aufzugskabine gemessen wird und eine dynamische Bremskraft (FBdyn) bei konstanter Fahrgeschwindigkeit und kleiner wirkender Bremszustellkraft (FBw) gemessen wird und die Differenz dieser zwei Messungen (FBdyn - Fbstat) mit der erforderlichen Antriebskraft (FA) beispielsweise einem Motormoment (TA) verglichen wird. Diese Methode erlaubt eine weitere oder alternative Beurteilung des Sicherheitszustandes der Aufzugsanlage, bzw. des Messsystems.

Vorteilhafterweise wird zur Durchführung des Inbetriebnahmeverfahrens eine Einrichtung verwendet, welche an die Bremseinrichtung anschliessbar ist und den Ablauf der Inbetriebnahme steuert. Dies ist besonders vorteilhaft, da mittels dieser Einrichtung beispielsweise Anweisungen an die durchführende Person gegeben werden können, Berechnungen automatisch durchgeführt werden können und die Ergebnisse der Inbetriebnahme gespeichert, bzw. in einem Bericht ausgegeben werden können. Dies ist sicher und effizient.

Weitere Details der Erfindung und ergänzende Vorteile derselben werden im nachfolgenden Teil der Beschreibung näher erläutert.

Im Folgenden wird die Erfindung anhand von Ausführungsbeispielen im Zusammenhang mit den Figuren näher erläutert. Die Figuren sind schematisch und unmassstäblich gezeichnet. Gleichwirkende Teile sind in den Figuren gleich bezeichnet.

Es zeigen:
- Fig. 1: eine Ansicht der Aufzugsanlage mit Aufzugskabine, Gegengewicht und an der Aufzugskabine angebauter Bremseinrichtung,
- Fig. 1a: eine Draufsicht auf die Aufzugskabine und Gegengewicht der Aufzugsanlage gemäss Fig. 1,
- Fig. 2: eine Detailansicht einer Bremseinheit betrachtet von oben,
- Fig. 3: eine Detailansicht einer Bremseinheit,
- Fig. 4: eine schematische Darstellung einer Messanordnung,
- Fig. 5: eine Ansicht einer Massenverteilung einer Aufzugsanlage,
- Fig. 6a: Massenverteilung einer Aufzugsanlage mit Kabine im untersten Halt,
- Fig. 6b: Massenverteilung einer Aufzugsanlage mit Kabine in mittlerer Position,
- Fig. 6c: Massenverteilung einer Aufzugsanlage mit Kabine im obersten Halt,

Fig. 1 zeigt ein Beispiel einer Aufzugsanlage 1. Die Aufzugsanlage 1 umfasst eine Aufzugskabine 2 welche mittels Tragmittel 4 zu einem Gegengewicht 3 verbunden ist. Die Aufzugskabine 2 ist mittels Tragmittel 4 von einem Antrieb 5 getrieben. Die Aufzugskabine 2 ist von Führungsschienen 6 im Wesentlichen in vertikaler Richtung in einem Aufzugsschacht 7 mittels Führungsschuhen 23 geführt. Aufzugskabine 2 und Gegengewicht 3 bewegen sich gegengleich im Aufzugsschacht 7. Die Aufzugskabine 2 dient dem Transport von Förderlast 10. Die Aufzugsanlage 1 ist von einer Aufzugssteuerung 8 gesteuert. Im dargestellten Beispiel ist die Aufzugskabine mit einer Bremseinrichtung 11 versehen, welche die Aufzugskabine 2 im Stillstand halten kann und welche die Aufzugskabine 2 erforderlichenfalls aus einem Fahrzustand zum Stillstand bremsen kann. Ein Halten im Stillstand ist beispielsweise erforderlich, wenn die Aufzugskabine zum Zwecke des Aufnehmens oder Entladens von Förderlast 10 in einer Etage steht. Ein Bremsen kann erforderlich sein, wenn ein Fehler in der Aufzugsanlage festgestellt wird und dementsprechend die Aufzugskabine schnell verzögert werden muss.

Die Bremseinrichtung 11 umfasst mindestens eine Bremseinheit 12 welche mit einer Bremsbahn 6 zum Eingriff gebracht werden kann. Im dargestellten Beispiel nach Fig. 1 ist die Führungsschiene 6 und die Bremsbahn 6 ein und dasselbe Element. Die Bremseinrichtung 11 umfasst weiter eine Bremssteuereinheit 13 welche die Bremseinheit 12 steuert. Die Bremssteuereinheit 13 gibt der Bremseinheit 12 Bremswerte vor, welche die Bremseinheit 12 einstellt. Weiter ist im dargestellten Beispiel an der Kabine 2 ein Beschleunigungssensor 22 angebracht, welcher einen aktuellen Beschleunigungszustand der Kabine 2 erfasst und zumindest an die Bremssteuereinheit 13 und / oder and die Aufzugssteuerung 8 weitergibt. In Fig. 1 ist weiter eine Einrichtung 9 mit der Aufzugssteuerung 8 verbunden, welche ein Inbetriebnahmeverfahren der Aufzugsanlage 1 steuert. Im Beispiel ist diese Einrichtung 9 ein mobiler Computer, wie ein Laptop, PDA, oder ähnliches.

Diese Einrichtung 9 enthält die erforderlichen Auswerte- und Steuerroutinen um die Inbetriebnahme der Aufzugsanlage 1, bzw. der Bremseinrichtung 11 einfach durchzuführen.

Fig. 1a zeigt die in Fig. 1 dargestellte Aufzugsanlage in einer schematischen Draufsicht auf die Aufzugskabine 2. Die Aufzugskabine 2 ist von zwei Führungsschienen, bzw. Bremsbahnen 6 geführt. Das Gegengewicht 3 befindet sich im selben Schacht 7 und ist entlang von eigenen Führungsschienen (nicht bezeichnet) geführt. Die Bremseinrichtung 11 ist an die Aufzugskabine 2 angebaut, wobei im Beispiel zwei Bremseinheiten 12.1, 12.2 verwendet sind, welche auf jeweils eine Bremsbahn 6 einwirken können.

Fig. 2 und Fig. 3 zeigen eine beispielhafte Bremseinheit 12. Die Bremseinheit 12 umfasst ein Bremsgehäuse 16 mit einer festen Bremsplatte 14 und einer Zustelleinrichtung 15 welche eine zweite Bremsplatte 14 aufweist. Die Bremseinheit 12 umfasst die Bremsbahn 6 und mittels der Zustelleinrichtung 15 können die Bremsplatten 14 zugestellt werden, womit eine Brems- oder Haltekraft erzeugt werden kann. Die Zustellung wird mittels einer Kontrolleinrichtung 17 gesteuert und geregelt. Der Führungsschuh 23 dient zur Führung von Bremseinheit12 und / oder von der Aufzugskabine 2. Mittels einer Normalkraftmesseinrichtung 21 wird eine von der Bremseinheit 12 erzeugte Normalkraft FN gemessen. Die Normalkraft FN erzeugt die von einem Reibwert µ definierte Bremskraft FB. Der Einfachheit halber wird eine einzige Bremskraft FB pro Bremseinheit gemessen und daraus wird ein Reibwert µ ermittelt der dem Wert FN dividiert durch FB entspricht, das heisst es ist ein Bremseinheit bezogener Reibwert. Ein Anbaugehäuse 18 leitet im dargestellten Beispiel die Bremskraft FB von den Bremsplatten 14 über einen Tragbolzen 19 zur Aufzugskabine 2. Die Bremskraft kann von einer Bremskraftmesseinrichtung 20 gemessen werden. Die gemessenen Werte von Normalkraft FN, von Bremskraft FB oder eines Zustellweges, welcher beispielsweise in der Zustelleinrichtung 15 gemessen werden kann, werden von der Kontrolleinrichtung 17 erfasst und direkt oder allenfalls über die Bremssteuereinheit 13 und / oder Aufzugssteuerung 8 an die Inbetriebnahmeeinrichtung 9 weitergegeben. Selbstverständlich sind diese Messwerte auch von der Kontrolleinrichtung 17, der Bremssteuereinheit 13 und / oder der Aufzugssteuerung 8 für deren eigenen Aufgaben verwendet.

Beim Bremsen gleitet die Bremseinheit 12 mit einer Geschwindigkeit v der Bremsbahn 6 entlang, beim Halten ist diese Geschwindigkeit v gleich null. Diese Ausführung erlaubt ein effizientes Regeln der Bremseinrichtung 11 im Betriebsfalle, da die Bremssteuereinheit 13 eine gewünschte Normalkraft FN an jede Bremseinheit 12 vorgeben kann und die Bremseinheit 12 diesen Wert selbstständig einstellt. Bei der Inbetriebnahme können diese Werte einfach zur Berechnung einer effektiven Bremssicherheit SB verwendet werden.

Fig. 4 stellt schematisch eine mögliche Messanordnung zur Ausübung des Inbetriebnahmeverfahrens dar. Der Antrieb 5 ist mit einer Einrichtung zur Erfassung des Antriebsmomentes TA versehen. Der Antrieb stellt dieses Messsignal der Antriebssteuerung 8 zur Verfügung. Die Aufzugskabine 2 ist mit dem Beschleunigungssensor 22 ausgerüstet. Das Signal des Beschleunigungssensors 22 wird über die Kabine ebenfalls der Aufzugssteuerung 8 zur Verfügung gestellt. Die Kabine 2 enthält die Bremseinrichtung11, welche aus mehreren Bremseinheiten 12 besteht. Jede der Bremseinheiten 12 verfügt über Normalkraftmessung 21, Bremskraftmessung 20 und im dargestellten Beispiel weiter über die Messung des effektiven Zustellweges der Zustelleinrichtung 15. Die Messwerte werden über die Bremseinheit schlussendlich ebenfalls der Aufzugssteuerung 8 zur Verfügung gestellt, bzw. die Messsignale werden über die Aufzugssteuerung 8 der Einrichtung 9 zur Steuerung des Inbetriebnahmeverfahrens zur Verfügung gestellt. Die Einrichtung 9 ist im gezeigten Beispiel an der Aufzugssteuerung 8 angeschlossen. Dies ermöglicht eine Bedienung der Einrichtung von einer Etage aus. Selbstverständlich könnte die Einrichtung an anderen Datenpunkten wie beispielsweise der Bremsteuereinheit 13 oder an der Bremseinrichtung 11 angeschlossen werden.

Die Einrichtung 9 zur Steuerung des Inbetriebnahmeverfahrens steuert den Abnahmevorgang und gibt erforderliche Anweisungen an Bedienpersonal.

Fig. 5 gibt einen Überblick über die Hauptmassen einer Aufzugsanlage. Die Kabine 2 mit der leeren Masse MK ist mit einem Tragmittel 4 welches die Masse MT aufweist zum Gegengewicht 3 verbunden. Das Gegengewicht 3 weist die Masse MC auf. Der Antrieb 5, welcher über das Tragmittel 4 die Kabine 2 und das Gegengewicht 3 treibt wiest ein Massenäquivalent MA auf, welches der rotatorischen Masse der Antriebskomponenten 5 entspricht. Die Kabine 2 ist mit einer maximal zulässigen Förderlast 10 beladen welche der Masse MF entspricht. Die Kabine 2 ist mit einer Bremseinrichtung 11 versehen.

Die Fig. 6a bis 6c geben eine Darstellung möglicher Messpunkte zur Inbetriebnahme der Bremseinrichtung 11 bzw. der Aufzugsanlage 1. Die Kabine ist unbeladen, das heisst die aktuelle Masse MF ist null. Die Fig. 6a bis 6c sind im Zusammenhang mit Fig. 5 zu betrachten.

In Fig. 6a ist der Messpunkt im untersten Halt HB dargestellt. Hierbei befindet sich der Massenanteil MT des Tragmittels 4 im Wesentlichen auf der Seite der Kabine 2. Die Messung FB entspricht dem Übergewicht von Gegengewicht 2 zu leerer Kabine 2 und Tragmittel 4.

In Fig. 6b ist ein Messpunkt im mittleren Halt HM dargestellt. Kabine 2 und Gegengewicht 3 sind auf gleicher Höhe und der Massenanteil MT des Tragmittels 4 ist im wesentlichen gleichmässig auf die Seite der Kabine 2 und des Gegengewichts 3 aufgeteilt. Die Messung FB entspricht dem alleinigen Übergewicht von Gegengewicht 2 zu leerer Kabine 2.

In Fig. 6c ist der Messpunkt im obersten Halt HT dargestellt. Hierbei befindet sich der Massenanteil MT des Tragmittels 4 im Wesentlichen auf der Seite des Gegengewichts 3. Die Messung FB entspricht dem Übergewicht von Gegengewicht 2 und Tragmittel 4zur leeren Kabine 2. Der Messpunkt gemäss Fig. 6b lässt sich selbstverständlich auch als Mittelwert zwischen dem Messwert gemäss Fig. 6a und 6c ermitteln.

Bei Kenntnis der vorliegenden Erfindung kann der Aufzugsfachmann die gesetzten Formen und Anordnungen beliebig verändern. Beispielsweise kann die gezeigte Anordnung eines Antriebes im Schachtkopf durch einen Antrieb auf der Kabine oder am Gegengewicht ersetzt werden oder die Bremseinrichtung kann am oberen Ende der Kabine oder unterhalb und oberhalb der Kabine oder auch seitlich der Kabine angeordnet sein.

## Patentansprüche

1. Verfahren zur Inbetriebnahme einer Aufzugsanlage (1) mit einer Aufzugskabine (2) zum Transportieren einer Förderlast (10), mit einem Gegengewicht (3), welches mittels Tragmitteln (4) zur Aufzugskabine (2) verbunden ist, mit einem Antrieb (5) zum Antreiben von Aufzugskabine (2), Gegengewicht (3) und Tragmitteln (4), wobei sich Gegengewicht (3) und Kabine (2) in einem vertikalen Schacht (7) gegengleich bewegen, mit einer an der Aufzugskabine (2) angebauten Aufzugsbremseinrichtung (11) und mit einer Bremskraftmesseinrichtung (20), wobei mittels der Bremskraftmesseinrichtung (20) eine Bremskraft (FB) der Aufzugsbremseinrichtung (11) gemessen wird, **dadurch gekennzeichnet dass** das Verfahren folgende Schritte beinhaltet:
- Ermitteln einer Haltekraft (FB_{HT}) der in einem obersten Halt (HT) parkierten Aufzugskabine (2) mittels der Bremskraftmesseinrichtung (20),
- Ermitteln einer Haltekraft (FB_{HB}) der in einem untersten Halt (HB) parkierten Aufzugskabine (2) mittels der Bremskraftmesseinrichtung (20),
- Berechnung eines tatsächlichen Gewichts (MT) der Tragmittel (4) als Funktion der gemessenen Haltekräfte (FB_{HT}, FB_{HB}),
- Berechnung einer tatsächlichen Unbalance (MB) der Aufzugsanlage als Funktion der Haltekräfte (FB_{HT}, FB_{HB}),
- Eingabe des zulässigen Gewichts (MF) der Förderlast (10),
- Eingabe eines wirkenden Massenanteiles des Antriebes (MA),
- Messen einer Eigenbeschleunigung (ak) der Aufzugskabine,
- Berechnen eines tatsächlichen Gewichts (MK) der leeren Aufzugskabine (2) als Funktion des tatsächlichen Gewichts (MT) der Tragmittel (4), der tatsächlichen Unbalance (MB) der Aufzugsanlage, des wirkenden Massenanteils des Antriebs (MA) und der gemessenen Eigenbeschleunigung (ak), und
- Berechnung einer von der Aufzugsbremseinrichtung (11) im "worst case" abzubremsenden verbleibende Masse (MV) der Aufzugsanlage durch Summation des tatsächlichen Gewichts (MK) der leeren Aufzugskabine (2) und des zulässigen Gewichts (MF) der Förderlast (10).

2. Verfahren nach Anspruch 1, beinhaltend den weiteren Schritt:
- Bestimmen einer maximal erforderlichen Bremszustellkraft (FNe) unter Berücksichtigung der im "worst case" abzubremsenden Gesamtmasse (MV), eines effektiven Reibwertes der Bremseinheit (µe), einer Anzahl verwendeter Bremseinheiten (N), einer erforderlichen minimalen Verzögerung (ake), und eines Korrekturfaktors (KB1), wobei der Korrekturfaktor (KB1) charakteristische Erfahrungswerte wie Bremsgeschwindigkeit, Verschmutzung oder zu erwartende Überlast berücksichtigt: $FNe = KB 1 * MG * \left(ak+G\right) / \left(N*μe\right)$

3. Verfahren nach Anspruch 2, beinhaltend die weiteren Schritte:
- Messen einer erreichbaren maximalen Bremszustellkraft (FNm) mittels einer Normalkraftmesseinrichtung (21) indem eine Bremseinheit (12) mit einer maximalen Kraft zugestellt wird,
- Vergleichen dieser maximalen Bremszustellkraft (FNm) mit der maximal erforderlichen Bremszustellkraft (FNe), und
- Bezeichnen des Nachweises genügender Bremsfunktion als erfüllt, wenn die maximale Bremszustellkraft (FNm) um den Sicherheitsfaktor (SB) grösser als die maximal erforderliche Bremszustellkraft (FNe) ist.

4. Verfahren nach Anspruch 2, beinhaltend die weiteren Schritte:
- Messen der erreichbaren maximale Bremszustellkraft (FNm) mittels der Normalkraftmesseinrichtung (21) indem die Bremseinheit (12) mit einer maximalen Kraft zugestellt wird,
- Bestimmen einer maximal mögliche Bremskraft (FBm) unter Berücksichtigung des effektiven Reibwertes der Bremseinheit (µe), der Anzahl verwendeter Bremseinheiten (N) und eines Korrekturfaktors (KB2), wobei der Korrekturfaktor (KB2) charakteristische Erfahrungswerte wie Bremsgeschwindigkeit oder Verschmutzung berücksichtigt: $FBm = KB 2 * 2 * FNm * N * μe$

5. Verfahren nach Anspruch 4, beinhaltend die weiteren Schritte:
- Bestimmen einer maximal erforderlichen Bremskraft (FBe) unter Berücksichtigung der im "worst case" abzubremsenden Gewicht (MV), einer erforderlichen minimalen Verzögerung (ake) und eines Korrekturfaktors (KB2'), wobei der Korrekturfaktor (KB2') charakteristische Erfahrungswerte wie zu erwartende Überlast berücksichtigt: $FBe = KB 2 ′ * MV * \left(ake+G\right) ,$ und
- Vergleichen der maximal möglichen Bremskraft (FBm) mit der maximal erforderlichen Bremskraft (FBe), und
- Bezeichnen des Nachweises genügender Bremsfunktion als erfüllt, wenn die maximal mögliche Bremskraft (FBm) um den Sicherheitsfaktor (SB) grösser als die maximal erforderliche Bremskraft (FBe) ist.

6. Verfahren nach Anspruch 1, wobei weiter eine korrekte Ausbalancierung des Aufzugssystems (1) vorgenommen wird beinhaltend die weiteren Schritte:
- Eingabe eines geforderten Ausbalancierfaktors (Bg),
- Ermitteln eines wirklichen Ausbalancierfaktors (Bw) indem die tatsächliche Unbalance (MB) in Relation zur zulässigen Zuladung (MF) der Aufzugskabine gesetzt wird,
- Ermitteln eines erforderlichen Zusatzgewichts als Differenz vom geforderten Ausbalancierfaktor (Bg) minus wirklichem Ausbalancierfaktor (Bw) und Multiplikation mit der zulässigen Zuladung (MF), und
- Beschweren oder bei negativem Ergebnis entsprechendes Entlasten eines Gegengewichts (3) mit diesem Zusatzgewicht.

## Claims

1. Method for starting up an elevator installation (1) having an elevator car (2) for transporting a conveyor load (10), having a counterweight (3), which is connected to the elevator car (2) by means of suspension elements (4), having a drive (5) for driving the elevator car (2), counterweight (3) and suspension elements (4), the counterweight (3) and the car (2) moving in opposite directions in a vertical shaft (7), having an elevator brake device (11) attached to the elevator car (2) and having a brake force measuring device (20), a braking force (FB) of the elevator brake device (11) being measured by means of the brake force measuring device (20), **characterized in that** the method comprises the following steps:
- determining a holding force (FB_{HT}) of the elevator car (2) parked in an uppermost stop (HT) by means of the brake force measuring device (20),
- determining a holding force (FB_{HB}) of the elevator car (2) parked in a lowermost stop (HB) by means of the brake force measuring device (20),
- calculating an actual weight (MT) of the suspension elements (4) as a function of the measured holding forces (FB_{HT}, FB_{HB}),
- calculating an actual imbalance (MB) of the elevator installation as a function of the holding forces (FB_{HT}, FB_{HB}),
- entering the permissible weight (MF) of the conveyor load (10),
- entering an effective mass fraction of the drive (MA),
- measuring a proper acceleration (ak) of the elevator car,
- calculating an actual weight (MK) of the empty elevator car (2) as a function of the actual weight (MT) of the suspension elements (4), the actual imbalance (MB) of the elevator installation, the effective mass fraction of the drive (MA) and the measured proper acceleration (ak), and
- calculating a remaining mass (MV) of the elevator installation to be braked by the elevator brake device (11) in the "worst case" by summation of the actual weight (MK) of the empty elevator car (2) and of the permissible weight (MF) of the conveyor load (10).

2. Method according to claim 1, including the further step of:
- determining a maximum required brake application force (FNe) taking into account the total mass (MV) to be braked in the "worst case", an effective friction coefficient of the brake unit (µe), a number of brake units (N) used, a required minimum deceleration (ake), and a correction factor (KB1), wherein the correction factor (KB1) takes into account characteristic empirical values such as brake speed, contamination or expected overload: $FNe = KB 1 ∗ MG ∗ \left(ak+G\right) / \left(N∗μe\right)$

3. Method according to claim 2, including the further steps of:
- measuring an achievable maximum brake application force (FNm) by means of a normal force measuring device (21) by applying a maximum force to a brake unit (12),
- comparing this maximum brake application force (FNm) with the maximum required brake application force (FNe), and
- designating the proof of sufficient brake function as fulfilled if the maximum brake application force (FNm) is greater than the maximum required brake application force (FNe) by the safety factor (SB).

4. Method according to claim 2, including the further steps of:
- measuring the achievable maximum brake application force (FNm) by means of the normal force measuring device (21) by applying a maximum force to the brake unit (12),
- determining a maximum possible braking force (FBm) taking into account the effective coefficient of friction of the brake unit (µe), the number of brake units (N) used and a correction factor (KB2), wherein the correction factor (KB2) takes into account empirical values such as brak-in speed or contamination: $FBm = KB 2 ∗ 2 ∗ FNm ∗ N ∗ μe$

5. Method according to claim 4, including the further steps of:
- determining a maximum required braking force (FBe) taking into account the weight (MV) to be braked in the "worst case", a required minimum delay (ake) and a correction factor (KB2'), wherein the correction factor (KB2') takes into account characteristic empirical values such as expected overload: $FBe = KB 2 ′ ∗ MV ∗ \left(ake+G\right) ,$ and
- comparing the maximum possible braking force (FBm) with the maximum required braking force (FBe), and
- designating the proof of sufficient braking function as fulfilled if the maximum possible braking force (FBm) is greater than the maximum required braking force (FBe) by the safety factor (SB).

6. Method according to claim 1, wherein furthermore, correct balancing of the elevator system (1) is carried out including the further steps of:
- entering a required balancing factor (Bg),
- determining an actual balancing factor (Bw) by setting the actual imbalance (MB) in relation to the allowable load (MF) of the elevator car,
- determining a required additional weight as the difference between the required balancing factor (Bg) minus the actual balancing factor (Bw) and multiplication by the permissible load (MF), and
- weighting or, in the case of a negative result, correspondingly releasing a counterweight (3) with this additional weight.

## Revendications

1. Procédé de mise en service d'une installation d'ascenseur (1) avec une cabine d'ascenseur (2) pour le transport d'une charge transportée (10), comprenant un contrepoids (3) relié à la cabine d'ascenseur (2) au moyen des moyens porteurs (4), comprenant un entraînement (5) pour entraîner la cabine d'ascenseur (2), un contrepoids (3) et des moyens porteurs (4), dans lequel le contrepoids (3) et la cabine (2) se déplacent dans des directions opposées dans une cage verticale (7), comprenant un dispositif de freinage d'ascenseur (11) monté sur la cabine (2) et un dispositif de mesure de force de freinage (20), dans lequel une force de freinage (FB) du dispositif de freinage d'ascenseur (11) est mesurée au moyen du dispositif de mesure de force de freinage (20), **caractérisé en ce que** le procédé comprend les étapes suivantes :
- détermination d'une force de maintien (FB_{HT}) de la cabine d'ascenseur (2) stationnée dans une butée supérieure (HT) au moyen du dispositif de mesure de force de freinage (20),
- détermination d'une force de maintien (FB_{HB}) de la cabine d'ascenseur (2) stationnée dans une butée inférieure (HB) au moyen du dispositif de mesure de force de freinage (20),
- calcul d'un poids réel (MT) des moyens porteurs (4) en fonction des forces de maintien mesurées (FB_{HT}, FB_{HB}),
- calcul d'un déséquilibre réel (MB) de l'installation d'ascenseur en fonction des forces de maintien (FB_{HT}, FB_{HB}),
- saisie du poids autorisé (MF) de la charge transportée (10),
- saisie d'une fraction de masse effective de l'actionneur (MA),
- mesure d'une auto-accélération (ak) de la cabine d'ascenseur,
- calcul d'un poids réel (MK) de la cabine d'ascenseur vide (2) en fonction du poids réel (MT) des moyens porteurs (4), du déséquilibre réel (MB) de l'installation d'ascenseur, de la fraction de masse effective de l'entraînement (MA) et de l'auto-accélération mesurée (ak), et
- calcul d'une masse restante (MV) de l'installation d'ascenseur à freiner par le dispositif de freinage d'ascenseur (11) dans le « pire des cas » en additionnant le poids réel (MK) de la cabine d'ascenseur vide (2) et le poids autorisé (MF) de la charge transportée (10).

2. Procédé selon la revendication 1, comprenant l'étape suivante :
- Détermination d'une force de freinage maximale requise (FNe) tenant compte de la masse totale (MV) à freiner dans le « pire des cas », d'un coefficient de frottement effectif de l'unité de freinage (µe), d'un nombre d'unités de freinage (N) utilisées, d'une décélération minimale requise (ake) et d'un facteur de correction (KB1), le facteur de correction (KB1) tenant compte des valeurs empiriques caractéristiques telles que vitesse de freinage, pollution ou surcharge prévue : $FNe = KB 1 ∗ MG ∗ \left(ak+G\right) / \left(N∗μe\right)$

3. Procédé selon la revendication 2, comprenant les étapes suivantes :
- mesure d'une force de freinage maximale atteignable (FNm) au moyen d'un dispositif de mesure de force normale (21) en fournissant une unité de freinage (12) comprenant une force maximale,
- comparaison de cette force de freinage maximale (FNm) avec la force de freinage maximale requise (FNe), et
- désignation de la preuve que la fonction de freinage est suffisante si la force de freinage maximale (FNm) par le facteur de sécurité (SB) est supérieure à la force de freinage maximale requise (FNe).

4. Procédé selon la revendication 2, comprenant les étapes suivantes :
- mesure de la force de freinage maximale (FNm) au moyen du dispositif de mesure de force normale (21) par garniture de l'unité de freinage (12) avec une force maximale,
- détermination d'une force de freinage maximale possible (FBm) tenant compte de la valeur de frottement effective de l'unité de freinage (µe), du nombre d'unités de freinage (N) utilisées et d'un facteur de correction (KB2), le facteur de correction (KB2) tenant compte de valeurs empiriques caractéristiques telles que la vitesse de freinage ou la pollution : $FBm = KB 2 ∗ 2 ∗ FNm ∗ N ∗ μe$

5. Procédé selon la revendication 4, comprenant les étapes suivantes :
- détermination d'une force de freinage maximale requise (FBe) tenant compte du poids (MV) à freiner dans le « pire des cas », d'une décélération minimale requise (ake) et d'un facteur de correction (KB2'), le facteur de correction (KB2') tenant compte des valeurs empiriques caractéristiques telles que la surcharge prévue : $FBe = KB 2 ′ ∗ MV ∗ \left(ake+G\right) ,$ et
- comparaison de la force de freinage maximale possible (FBm) avec la force de freinage maximale requise (FBe), et
- désignation de la prévue que la fonction de freinage est suffisante si la force de freinage maximale possible (FBm) par le facteur de sécurité (SB) est supérieure à la force de freinage maximale requise (FBe).

6. Procédé selon la revendication 1, dans lequel en outre, un équilibrage correct du système d'ascenseur (1) est effectué, comprenant les étapes suivantes :
- saisie d'un facteur d'équilibrage requis (Bg),
- détermination d'un facteur d'équilibrage réel (Bw) en comparant le déséquilibre réel (MB) avec la charge utile admissible (MF) de la cabine de l'ascenseur,
- détermination d'un poids supplémentaire requis comme étant la différence entre le facteur d'équilibrage requis (Bg) moins le facteur d'équilibrage réel (Bw) et la multiplication par la charge utile autorisée (MF), et
- chargement du poids ou, si le résultat est négatif, relâchement approprié d'un contrepoids (3) avec ce poids supplémentaire.
